# EUROPÄISCHE PATENTSCHRIFT

(11) **EP 2 381 181 B1**
(45) Veröffentlichungstag und Bekanntmachung des Hinweises auf die Patenterteilung: **24.06.2015**
(21) Anmeldenummer: 11001965.0
(22) Anmeldetag: 10.03.2011
(51) Int. Cl.: F24D 19/02

(54) **HEIZKÖRPERKONSOLE**
RADIATOR BRACKET
SUPPORT DE RADIATEUR

(30) Priorität: 22.04.2010 DE 102010017840
(43) Veröffentlichungstag der Anmeldung: 26.10.2011
(73) Patentinhaber: WEMEFA Horst Christopeit GmbH, 42555 Velbert (DE)
(72) Erfinder: Pega, Adrian, 42549 Velbert (DE)
(74) Vertreter: Buse, Mentzel, Ludewig Patentanwaltskanzlei

(56) Entgegenhaltungen:
- DE-A1- 2 928 523
- DE-C1- 19 680 486

## Beschreibung

Die Erfindung betrifft eine Konsole zur Halterung von Heizkörpern der im Oberbegriff von Anspruch 1 genannten Art. Solche Konsolen werden üblicherweise von unten in einen Hohlraum des Heizkörpers eingebracht und dort befestigt und dienen der Halterung eines Heizkörpers in einem Raum.

Eine Vorrichtung dieser Art zeigt die DE 196 80 486 C1. Dieses Dokument beschreibt eine Konsole zur Halterung von mit Konvektorblechen versehenen Plattenheizkörpern. Die Konsole weist ein Ständerrohr auf, welches in die Konvektorlamellen einführbar ist. Ein am Ständerrohr angeordneter verschwenkbarer Flügel wird in eine zu der ersten Lamelle benachbarte Lamelle eingeführt und dort an den Konvektorblechen verklemmt. Nachteilig bei dieser Anordnung ist es, dass die Konsole nur für Heizkörper mit wenigstens einem Konvektorblech einsetzbar ist. Besitzt der Heizkörper keine Konvektorbleche, so muss eine andere Konsole verwendet werden. Dies ist teuer, da unterschiedliche Konsolen für unterschiedliche Heizkörpertypen benötigt werden.

Das deutsche Gebrauchsmuster DE 296 04 090 U1 zeigt ebenfalls eine gattungsgemäße Konsole. Auch hier sind ein Standrohr vorgesehen sowie zwei schwenkbare Flügel. Bei Plattenheizkörpern mit Konvektorblechen werden die Flügel und das Standrohr ebenfalls wieder in unterschiedliche Hohlräume des Heizkörpers eingebracht und dort gegeneinander verklemmt. Hier ist es jedoch notwendig verschiedene Konsolen für verschiedene Heizkörpertypen vorzusehen abhängig davon, welche Form die Konvektorbleche haben bzw. wie groß die einzelnen Mäander der Konvektorbleche ausgebildet sind. Außerdem schlägt das Dokument selber verschiedene Ausführungsformen für Ein- und Zweiplattenheizkörper vor. Auch dies ist wieder teuer und aufwändig in der Lagerhaltung.

Das Dokument DE 29 28 523 A 1 beschreibt eine Standkonsole zur Halterung von Heizkörpern. In der Konsole sind zwei Flügel vorgesehen, welche verschwenkbar angeordnet sind und mit den Lagen des Heizkörpers in Wirkverbindung bringbar sind. Die Verschwenkung der mit Gewinden versehenen Flügel geschieht mittels einer Schraube. Die Verschwenkung der Flügel geschieht dann beispielsweise durch einen Schraubendreher, der durch das am oberen Ende des Heizkörpers angebrachte Abdeckblech gesteckt wird und dann so die Schraube betätigt, die die Verschwenkung der Flügel hervorruft. Dies ist jedoch häufig unhandlich und eventuell am Heizkörper angeordnete Abdeckbleche müssen Öffnungen einer gewissen Größe aufweisen, um die entsprechenden Flügel zu verschwenken. Darüber hinaus muss für verschiedene Baugrößen jeweils eine andere Konsole vorgesehen werden. Dies erhöht die Lagerkosten.

Aufgabe der Erfindung ist es daher eine Konsole zu schaffen, welche für die untershhiedlichsten Typen und Bauarten von Heizkörpern einsetzbar ist, ohne das Unterschiede gemacht werden müssten je nach Anzahl der Platten, dem Vorhandensein von Konvektorblechen und der genauen Ausführung solcher Konvektorbleche. Diese Aufgabe wird erfindungsgemäß durch die kennzeichnenden Merkmale aus Anspruch 1 gelöst denen folgende besondere Bedeutung zukommt.

Der Ständerteil weist zumindest bereichsweise eine Öffnung auf, wobei auch nur ein einzelner Flügel vorgesehen ist. Im Ausgangszustand ist der Flügel durch die Öffnung in den Ständerteil hinein verschwenkbar bzw. in diesem angeordnet. Hierdurch entsteht eine besonders schlanke Konsole, welche mit jedem Plattenheizkörper Verwendung finden kann, unanhängig davon, ob dieser ein oder zwei Plattenelemente besitzt und ob Konvektorbleche vorgesehen sind oder nicht. Falls mäanderförmige Konvektorbleche vorgesehen sind, kann der Halter auch mit diesen angewendet werden, unabhängig von der Breite der einzelnen Mäanderschlaufen. Hierdurch wird eine universelle Konsole geschaffen, die für eine Vielzahl von Plattenheizkörpern einsetzbar ist. Dies ist einfach und kostengünstig. Dadurch, dass nur ein Arm vorgesehen ist, wird bei der Herstellung der Konsole auch weniger Material benötigt, was ebenfalls kostensparend ist.

In einem bevorzugten Ausführungsbeispiel weist die Halteeinrichtung einen speziellen Haltebereich für die Unterkante eines Heizkörpers auf. Der Heizkörper wird hier mit seiner Unterkante eingebracht und dort gehaltert. Besonders vorteilhaft ist es, wenn der Haltebereich senkrecht zur Fläche des Heizkörpers verstellbar ist. So ist es möglich, die Vorrichtung für unterschiedliche Dicken der Plattenelemente des Heizkörpers vorzusehen. Auch hierdurch ist möglich, die gleiche Konsole für die verschiedensten Heizkörper vorzusehen.

Des Weiteren ist es vorstellbar, die gesamte Halteeinrichtung bzw. den Haltebereich zumindest bereichsweise aus Kunststoff vorzusehen. Die Verwendung von Kunststoff dient der Schallentkopplung zwischen Heizkörper und Objekt, wie Wand oder Fußboden, an welchem der Heizkörper festgelegt wird. Darüber hinaus ist Kunststoff ein preiswertes und leicht zu verarbeitendes Material.

Außerdem ist es vorteilhaft die Halteeinrichtung ganz oder teilweise aus Zinkdruckguss herzustellen. So ergeben sich verhältnismäßig preiswerte Bauteile, die trotzdem die nötige Festigkeit und Steifigkeit aufweisen.

Bevorzugterweise weist die Konsole einen Fuß auf, welcher an einer Wand, einem Fußboden oder Ähnlichem befestigbar, insbesondere verschraubbar, ist. Hierdurch ergibt sich eine einfache Möglichkeit der Befestigung der Konsole und damit des Heizkörpers in einem Raum. Wird der Fuß an einer Wand angebracht, so können der Ständerteil und/oder der Übergang zwischen Fuß und Ständerteil mit einem Winkel oder Boden versehen sein, um den Ständerteil parallel zu dem oder den Plattenelementen des Heizkörpers auszurichten. Es ist auch möglich, den Fuß bzw. den Übergang zwischen Fuß und Ständerteil anzupassen und den gleichen Ständerteil bei der Befestigung an der Wand zu nutzen wie bei einer Befestigung am Boden.

Weitere Vorteile und Ausführungsbeispiele der Erfindung ergeben sich aus der nachfolgenden Beschreibung, den Unteransprüchen und den Zeichnungen. In den Zeichnungen ist die Erfindung in zwei Ausführungsbeispielen dargestellt.

Es zeigen
- Fig. 1:: Eine erfindungsgemäße Konsole in Explosionsdarstellung von schräg vorne
- Fig. 2:: Die Konsole aus Fig. 1 perspektivisch von schräg hinten
- Fig. 3:: Die Konsole aus Fig. 1 nicht in Explosionsdarstellung
- Fig. 4:: Die Konsole aus Fig. 3 mit Flügel im Montagezustand
- Fig. 5:: Die Konsole aus Fig. 4 perspektivisch von hinten
- Fig. 6:: Die erfindungsgemäße Konsole vor der Montage
- Fig. 7:: Die erfindungsgemäße Konsole im ersten Teil der Montage
- Fig. 8:: Die erfindungsgemäße Konsole im zweiten Teil der Montage
- Fig. 9:: Die montierte Konsole am Heizkörper
- Fig. 10:: Die montierte Konsole am Heizkörper im Schnitt
- Fig. 11:: Ein zweites Ausführungsbeispiel einer erfindungsgemäßen Halteeinrichtung perspektivisch von unten
- Fig. 12:: Die Halteeinrichtung aus Fig. 11 perspektivisch

Die Fig. 1 zeigt eine erfindungsgemäße Konsole 50. Diese weist einen Ständerteil 20 auf, welcher eine Öffnung 21 besitzt. Am vom Heizkörper 10 abgewandten Ende 25 des Ständerteils 20 ist ein Fuß 24 angeordnet, welcher hier so ausgerichtet ist, dass er an dem Fußboden eines Raumes befestigbar ist. Hierbei ist es möglich, die Konsole 50 bzw. den Heizkörper 10 bereits beim Ausbau des Raumes anzuordnen, beispielsweise mit dem Fuß 24 unter dem Estrich. Die weiteren Fußbodenbestandteile können dann über dem Fuß 24 angeordnet werden.

Der Ständerteil 20 ist in seinem oberen Bereich 22 von einer Abdeckung 23 verschließbar. Diese hat zwei unterschiedliche Seiten, welche noch näher erklärt werden. Die Abdeckung 23 ist am Ständerteil 20 lösbar befestigbar, beispielsweise durch Verclipsen und/oder Verrasten. Vorzugsweise ist die Abdeckung 23 so ausgebildet, dass sie den oberen Bereich 22 des Ständerteils 20 umgreift.

Des Weiteren ist eine Halteeinrichtung 40 vorgesehen, welche am Ständerteil 20 höhenverstellbar angeordnet werden kann. Um die Halteeinrichtung 40 am Ständerteil 20 zu fixieren, ist ein Befestigungsmittel 42, hier in Form einer Madenschraube, vorgesehen.

Die Halteeinrichtung 40 weist den Haltebereich 41 auf. In diesem kann der hier nicht gezeigte Heizkörper 10 mit der Unterkante 16 eingreifen und dort gehaltert werden. Der Haltebereich 41 ist senkrecht zur Fläche 17 des Plattenelements 11 verschieblich, um auf unterschiedliche Dicken des Plattenelements 11 eingestellt zu werden.

Des Weiteren ist noch der Flügel 30 vorgesehen, welcher an der Halteeinrichtung 40 festgelegt werden kann. Nähere Details hierzu zeigen die Fig. 2 und 3.

Hier ist die Halteeinrichtung 40 mittels des Befestigungsmittels 42 am Ständerteil 20 festgelegt. Die genaue Position der Halteeinrichtung 40 ergibt sich aus den Gegebenheiten des Einzelfalles, insbesondere daraus, wie weit der Heizköper 10 von dem Fuß 24 im montierten Zustand beabstandet sein soll.

In den Fig. 2 und 3 ist der Flügel 30 in seinem Ausgangszustand 30.1 gezeigt. Er ist vollständig in der Öffnung 21 des Ständerteils 20 aufgenommen. So kann die Konsole 50 auf einfach Art und Weise in einen Heizkörper 10 eingeführt werden. Dies wird später noch näher erläutert werden.

Durch Betätigung des Betätigungselements 32, welches hier eine Schraube ist, kann der Flügel 30 von seinem in den Fig. 2 und 3 gezeigten Ausgangszustand 30.1 in seinen Montagezustand 30.2, welcher in den Fig. 4 und 5 gezeigt ist, überführt werden. Durch Betätigen des Betätigungselements 32 in die andere Richtung, kann der Flügel 30 wieder von seinem Montagezustand 30.2 in den Ausgangszustand 30.1 zurück verbracht werden. Im Montagezustand 30.2 ist der Flügel 30 aus der Öffnung 21 des Ständerteils 20 herausgeschwenkt, um so mit der Klemmfläche 31 an einem Plattenelement 11 oder einem Konvektorblech 12 des Heizkörpers 10 in Wirkverbindung zu treten. Auch dies wird später noch näher erläutert werden.

Die Montage einer erfindungsgemäßen Konsole 50 an einem Heizkörper 10 zeigen die Fig. 6 bis 8. In Fig. 6 ist die Ausgangssituation dargestellt. Der Heizkörper 10 wird üblicherweise kopfüber auf dem Boden abgestellt, dann wird eine erfindungsgemäße Konsole 50 in den Heizkörper 10 eingeführt. Vorteilhaft hierbei ist es, dass ein verpackter Heizkörper 10 nicht vollständig ausgepackt zu werden braucht, bevor die Konsole 50 in ihm angeordnet werden kann. Vielmehr ist es ausreichend, die Verpackung des Heizkörpers 10 nur an den Stellen zu entfernen bzw. zu öffnen, an denen die Konsole 50 in den Hohlraum 13 des Heizkörpers 10 eingebracht werden soll. So ist der Heizkörper 10 bis zur endgültigen Montage vor Beschädigungen und Verschmutzungen geschützt. Der hier dargestellte Heizkörper 10 verfügt über zwei Plattenelemente 11 sowie zwei darin mäanderförmig angeordnete Konvektorbleche 12. Des Weiteren verfügt jedes der Plattenelemente 11 über Rippen 14 und Rippentäler 15. In den Situationen, die in den Fig. 6 und 7 gezeigt werden, ist der Flügel 30 noch in seinem Ausgangszustand 30.1. Der Ständerteil 20 wird in den Hohlraum 13 des Heizkörpers 10 eingebracht. Hier kann dann der Haltebereich 41 senkrecht zur Fläche 17 des Heizkörpers 10 so angeordnet werden, dass er die Unterkante 16 des Plattenelements 11 sicher aufnehmen kann. Mittels des Befestigungsmittels 42 wird dann die Halteeinrichtung 40 in der gewünschten Höhe am Ständerteil 20 fixiert. Die Höheeinstellung wird hier durch einen dicken Pfeil in Fig. 7 angedeutet.

Wenn die Halteeinrichtung 40 entsprechend am Ständerteil 20 ausgerichtet ist, kann das Befestigungsmittel 42, welches hier als Schraube ausgeführt ist, betätigt werden. Dies ist durch den mit 1.) bezeichneten kreisförmigen Pfeil in Fig. 8 angedeutet. Danach kann der Flügel 30 durch Drehen des Betätigungsmittels 32 entlang des kreisförmigen Pfeils 2.) in seinen Monatagezustand 30.2, angedeutet durch den geraden Pfeil in Fig. 8, verbracht werden. Die Konsole 50 ist nun vollständig am Heizkörper 10 montiert. Aus Stabilitätsgründen ist es zumeist sinnvoll, wenigstens zwei Konsolen 50 an einem Heizkörper 10 vorzusehen.

Die fertig montierte Konsole 50 am Heizkörper 10 wird in den Fig. 9 und 10 gezeigt. Die Halteeinrichtung 40 ist auf der gewünschten Höhe am Ständerteil 20 festgelegt. Die Unterkante 16 des Heizkörpers 10 greift in den Haltebereich 41 ein, welcher entsprechend der Dicke des Plattenelements 11 ausgerichtet ist. Der Flügel 30 ist in seinem Montagezustand 30.2. Das Befestigungsmittel 42 wurde betätigt, ebenso das Betätigungsmittel 32. In Fig. 10 wird klar, wie der Flügel 30 in dem hier dargestellten Montagezustand 30.2 mit dem Plattenelement 11 des Heizkörpers 10 zusammenwirkt. Der Flügel 30 bildet hierbei eine Klemmfläche 31, welche an der Innenseite des Plattenelements 11 anliegt. Je nach Ausführung des Heizkörpers, kann diese Klemmfläche 31 sich auch an einem Konvektorblech 12 verklemmen.

Die Abdeckung 23 ist hier so auf dem Ständerteil 20 angeordnet, dass die Anlagefläche 26 nahezu mit dem Ständerteil 20 fluchtet. Die Abdeckung 23 wird so angeordnet, wenn die Anlagefläche 26 an einem Konvektorblech 12 oder einer Rippe 14 des Plattenelements 11 zur Anlage kommt, wie auch in Fig. 6 und 10 ersichtlich. Soll die Anlagefläche 26 jedoch in einem Rippental 15 anliegen, so ist es möglich, die Abdeckung 23 vom Ständerteil 20 zu entfernen, um 180° zu drehen und dann wieder auf dem Ständerteil 20 anzuordnen. Die Abdeckung 23 ist hierbei so ausgestaltet, dass in diesem Fall die Anlagefläche 26 am anderen Ende der Abdeckung 23 gebildet wird und diese vom Ständerteil 20 vorspringt, um in ein Rippental 15 des Plattenelements 11 einzugreifen. Dies ist in den Fig. 1 bis 5 gezeigt. Hierdurch ist die Konsole 50 sehr flexibel anwendbar und kann auch bei einem vorhandenen Heizkörper 10 an nahezu jeder beliebigen Stelle montiert werden.

Des Weiteren erkennt man aus Fig. 10 das von der Schauseite 52 der Konsole 50 her eine Verkleidung 51 vorgesehen ist, welche hier den Ständerteil 20, insbesondere im Bereich der Öffnung 21 unterhalb der Halteeinrichtung 40, umgreift. Die Verkleidung 51 dient ästhetischen Zwecken. Sie kann so ausgebildet sein, dass sie den Ständerteil 20 vom Fuß 24 aus bis hin zur Unterkante 16 des Heizkörpers 10 umgreift und dabei nicht nur die Öffnung 21, sondern auch zumindest bereichsweise den Fuß 24 bzw. die Halteeinrichtung 40 umgreift. Bei der Ausgestaltung der Verkleidung 51 sind alle denkbaren Ausführungsformen möglich.

Die Fig. 11 und 12 zeigen eine weitere Ausführungsform der erfindungsgemäßen Halteeinrichtung 40. Diese weist jeweils zwei Aufnahmen 44 auf, in welche jeweils eine Mutter 45, hier eine Vierkantmutter eingebracht sind. Dabei besitzt die eine Mutter 45 das Gegengewinde für das Betätigungsmittel 32, während die andere Mutter 45 das Gegengewinde für das Befestigungsmittel 42 aufweist. Selbstverständlich kann auch nur eine Aufnahme 44 mit Mutter 45 vorgesehen sein. Die Verwendung von Muttern 45 bietet vor allem dann Vorteile, wenn die Konsole 50 bzw. die Halteeinrichtung 40 lackiert oder beschichtet ausgebildet sein sollen. Beim Lackier- bzw. Beschichtungsvorgang kann nämlich ein direkt an der Halteeinrichtung 40 angeordnetes Gewinde sich zusetzen. Dies wird bei der hier beschriebenen Ausführungsform vermieden, da die entsprechende Mutter 45 erst nach dem Lackier- bzw. Beschichtungsvorgang in die Aufnahme 44 eingebracht wird.

Ein weiterer Vorteil der in Fig. 11 und 12 gezeigten Ausführungsform ist die Balligkeit der Außenseiten 43 der Halteeinrichtung 40. Selbstverständlich kann auch die in den Fig. 1 bis 10 gezeigte Ausführungsform eine ähnliche Balligkeit aufweisen. Die mit balligen Außenseiten 43 versehene Halteeinrichtung 40 ist angenehmer in der Handhabung. Bei der Verwendung einer Verkleidung 51 weist sie darüber hinaus noch den Vorteil auf, dass die Verkleidung 51 zumeist enger an den balligen Außenseiten 43 der Halteeinrichtung 40 anliegt als bei gerade ausgebildeten Außenseiten 43. Wenn eine Person gegen eine montierte Konsole 50 versehentlich stößt, entstehen so keine lästigen Störgeräusche wie Klappern o.ä. und auch ein Verschieben der Verkleidung 51 kann so vermieden werden.

Insbesondere die Ausführungsform der Halteeinrichtung 40 gemäß Fig. 11 und 12 lässt sich einfach und kostengünstig im Zinkdruckgussverfahren herstellen.

Abschließend sei noch darauf hingewiesen, dass die hier dargestellten Ausführungsformen lediglich beispielhafte Verwirklichungen der Erfindung sind.

### Bezugszeichenliste:

- 10: Heizköper
- 11: Plattenelement
- 12: Konvektorblech
- 13: Hohlraum an 10
- 14: Rippe
- 15: Rippental
- 16: Unterkante von 10
- 17: Fläche von 10
- 20: Ständerteil
- 21: Öffnung in 20
- 22: Oberer Bereich von 20
- 23: Abdeckung
- 24: Fuß
- 25: Von 10 abgewandtes Ende von 20
- 26: Anlagefläche
- 30: Flügel
- 30.1: Ausgangszustand
- 30.2: Montagezustand
- 31: Klemmfläche
- 32: Betätigungsmittel
- 40: Halteeinrichtung
- 41: Haltebereich
- 42: Befestigungsmittel
- 43: Außenseite von 40
- 44: Aufnahme
- 45: Mutter
- 50: Konsole
- 51: Verkleidung
- 52: Schauseite von 50

## Patentansprüche

1. Konsole (50) zur Halterung eines Heizkörpers (10) mit wenigstens einem Plattenelement (11), welches Rippen (14) und jeweils zwischen zwei Rippen (14) befindliche Rippentäler (15) aufweisen kann und wobei der Heizkörper mit oder ohne Konvektorbleche (12) ausgeführt sein kann, mit einem rohrförmigen Ständerteil (20) welcher in einen Hohlraum (13) des Heizkörpers (10) einbringbar ist, wobei der Ständerteil (20) zumindest bereichsweise eine Öffnung (21) aufweist,
mit einem verschwenkbarer Flügel (30), welcher vorzugsweise an einer in Bezug auf den Ständerteil (20) höhenverstellbaren Halteeinrichtung (40) angeordnet ist,
wobei der Flügel (30) zwei Zustände besitzt, nämlich einen Ausgangszustand (30.1), in welchem er mitsamt Ständerteil (20) in den Heizkörper (10) hinein- und wieder herausführbar ist und einen Montagezustand (30.2), in welchem er eine Klemmfläche (31) besitzt mit welcher er unter Ausnutzung des Anlagebereichs (26) im Heizkörper (10) verklemmt ist,
**dadurch gekennzeichnet,**
**dass** der Ständerteil (20) eine Anlagefläche (26) aufweist, welche an dem Heizkörper (10) zur Anlage gebracht werden kann,
**dass** am Ständerteil (20) nur ein einzelner Flügel (30) vorgesehen ist und **dass** der Flügel (30) im Ausgangszustand (30.1) durch die Öffnung (21) in den Ständerteil (20) hinein verschwenkbar bzw. in diesem angeordnet ist.

2. Konsole nach Anspruch 1, **dadurch gekennzeichnet, dass** der Ständerteil (20) in seinem oberen Bereich (22) eine Abdeckung (23) aufweist, insbesondere in Form eines Stopfens, welcher den oberen Bereich (22) vorzugsweise zumindest bereichsweise umgreift und die Anlagefläche (26) bildet.

3. Konsole nach Anspruch 2, **dadurch gekennzeichnet, dass** die Abdeckung (23) so ausgebildet ist, dass sie die Anlagefläche (26) sowohl im Bereich eines Rippentales (15) als auch im Bereich einer Rippe (14) oder eines Konvektorbleches (12) bilden kann, insbesondere dass die Abdeckung (23) dafür in Bezug auf den Ständerteil (20) gedreht werden muss.

4. Konsole nach einem der Ansprüche 2 bis 3, **dadurch gekennzeichnet, dass** die Abdeckung (23) am Ständerteil (20) lösbar befestigbar, insbesondere verclipsbar oder verrastbar ist.

5. Konsole nach einem der Ansprüche 1 bis 4, **dadurch gekennzeichnet, dass** die Halteeinrichtung (40) einen Haltebereich (41) aufweist, in welchem der Heizkörper (10) mit seiner Unterkante (16) halterbar ist.

6. Konsole nach Anspruch 5, **dadurch gekennzeichnet, dass** der Haltebereich (41) senkrecht zur Fläche (17) des Heizkörpers (10) verstellbar ist.

7. Konsole nach einem der Ansprüche 5 bis 6, **dadurch gekennzeichnet, dass** die Halteeinrichtung (40) und/oder der Haltebereich (41) zumindest bereichsweise aus einem Kunststoff bestehen.

8. Konsole nach einem der Ansprüche 1 bis 7, **dadurch gekennzeichnet, dass** die Halteeinrichtung (40) mittels eines Befestigungsmittels (42) am Ständerteil (20) festlegbar ist.

9. Konsole nach einem der Ansprüche 1 bis 8, **dadurch gekennzeichnet, dass** der Flügel (30) durch Betätigung eines Betätigungselements (32) von seinem Ausgangszustand (30.1) in seinen Montagezustand (30.2) und/oder umgekehrt überführbar ist.

10. Konsole nach einem der Ansprüche 1 bis 9, **dadurch gekennzeichnet, dass** eine Verkleidung (51) vorgesehen ist, welche den Ständerteil (20) und/oder die Halteeinrichtung (40) von der Schauseite (52) der Konsole (50) her zumindest bereichsweise umgreift.

11. Konsole nach einem der Ansprüche 1 bis 10, **dadurch gekennzeichnet, dass** der Ständerteil (20) einen Fuß (24) aufweist, welcher an dem dem Heizkörper (10) abgewandten Ende (25) angeordnet ist und welcher am Fußboden und/oder an der Wand eines Raumes befestigbar ist.

12. Konsole nach einem der Ansprüche 1 bis 11, **dadurch gekennzeichnet, dass** die Halteeinrichtung (40) eine oder zwei Aufnahmen (44) aufweist, in welchen je eine Mutter (45), insbesondere eine Vierkantmutter einbringbar ist, welche mit dem Betätigungsmittel (32) und/oder dem Befestigungsmittel (42) in Wirkverbindung bringbar ist.

13. Konsole nach einem der Ansprüche 1 bis 12, **dadurch gekennzeichnet, dass** die Halteeinrichtung (40) an ihren Außenseiten (43) ballig gestaltet ist.

14. Konsole nach einem der Ansprüche 1 bis 13, **dadurch gekennzeichnet, dass** die Halteeinrichtung (40) ganz oder teilweise aus Zinkdruckguss besteht.

## Claims

1. A bracket (50) to hold a radiator (10) with a minimum of one plate element (11) that features webs (14) and web dells (15) located between two webs (14) and, whereby, the radiator can be designed with or without convector plates (12), with a stand part (20) shaped like a tube which can be installed in a hollow (13) in the radiator (10), whereby, the stand part (20) features a minimum of one aperture (21), at least in sectors,
with a swivelling vane (30) that is preferably arranged on a retaining device (40) that can be adjustable in relation to the stand part (20),
whereby, the vane (30) has two conditions, namely, an initial condition (30.1), in which it can be moved in and out of the radiator (10), together with the stand part (20)
and an assembly condition (30.2), in which it has a clamping surface (31) with which it is clamped in the radiator (10) by utilization of the contact surface (26), **characterized in that**,
the stand part (20) features a contact surface (26) that can be attached to the radiator (10) of the system,
that is only provided as a single vane (30) on the stand part (20) and that the vane (30) in the initial condition (30.1) can be swivelled through or arranged in the aperture (21) in the stand part (20).

2. A bracket in accordance with claim 1, **characterized in that** the stand part (20) features a cover (23) in its top area (22), in particular in the shape of a plug which, preferably at least partly encompasses the top area (22) and forms the contact surface (26).

3. A bracket in accordance with claim 2, **characterized in that** the cover (23) is formed so that the contact surface (26) in the area of a rib depression (15) as well as of a rib (14) or a convector plate (12), in particular that the cover (23) must be rotated in relation to the stand part (20).

4. A bracket in accordance with one of the claims 2 to 3, **characterized in that** the cover (23) is attached to the stand part (20) so that it can be removed, in particular clipped on or lockable.

5. A bracket in accordance with one of the claims 1 to 4, **characterized in that** the retaining device (40) features a retaining area (41) in which the radiator (10) can be retained by its lower edge (16).

6. A bracket in accordance with claim 5, **characterized in that** the retaining area (41) can be adjusted vertically to the surface (17) of the radiator (10).

7. A bracket in accordance with one of the claims 5 to 6, **characterized in that** the retaining device (40) and/or the retaining area (41) at least partly comprises of a plastic.

8. A bracket in accordance with one of the claims 1 to 7, **characterized in that** the retaining device (40) can be fixed on the stand part (20) using an attachment element (42).

9. A bracket in accordance with one of the claims 1 to 8, **characterized in that** the vane (30) can be transferred from its initial condition (30.1) to its assembly condition (30.2) and/or vice versa by activating an attachment element (32).

10. A bracket in accordance with one of the claims 1 to 9, **characterized in that** cladding (51) is provided that at least partly encompasses the stand part (20) and/or the retaining device (40) from the visible side (52) of the bracket (50).

11. A bracket in accordance with one of the claims 1 to 10, **characterized in that** the stand part (20) features a foot (24) that is arranged on the end (25) turned away from the radiator (10) and can be attached to the floor and/or the wall of a room.

12. A bracket in accordance with one of the claims 1 to 11, **characterized in that** the retaining device (40) features one or two retainers (44) into which a nut (45), in particular a square nut, can be installed with which the attachment element (32) and/or the attachment element (42) can be brought into effect.

13. A bracket in accordance with one of the claims 1 to 12 **characterized in that** the retaining device (40) is shaped like a ball on its outer side (43).

14. A bracket in accordance with one of the claims 1 to 13, **characterized in that** the retaining device (40) comprises of zinc die cast, completely or partly.

## Revendications

1. Support (50) pour retenir un radiateur (10), comprenant au moins un élément plaque (11) pouvant présenter des nervures (14) et des creux (15) entre chaque fois deux nervures (14), et sachant que le radiateur peut être exécuté avec ou sans tôles de convection (12),
avec une partie montant (20) tubulaire qu'il est possible d'introduire dans une cavité (13) du radiateur (10), sachant que la partie montant (20) présente au moins localement un orifice (21),
avec une aile (30) pivotante qui est agencée de préférence contre un équipement de retenue (40) réglable en hauteur par rapport à la partie montant (20),
sachant que l'aile (30) présente deux états, à savoir un état de départ (30.1) dans lequel elle peut être introduite avec la partie montant (20) dans le radiateur (10), et peut en être réextraite
et un état de montage (30.2) dans lequel elle présente une surface de bridage (31) avec laquelle elle est bridée en utilisant la zone d'applique (26) dans le radiateur (10),
**caractérisé en ce que**
la partie montant (20) présente une surface d'applique (26) qu'il est possible d'amener en applique contre le radiateur (10),
une seule aile (30) est prévue contre la partie montant (20),
et **en ce que** l'aile (30) en l'état de départ (30.1) peut être pivotée dans la partie montant (20) à travers l'orifice (21) et/ou qu'elle est agencée dedans.

2. Support selon la revendication 1, **caractérisé en ce que** la partie montant (20) présente en sa partie supérieure (22) un couvercle (23), en particulier en forme de bouchon, qui entoure au moins localement ladite partie supérieure (22) et forme la surface d'applique (26).

3. Support selon la revendication 2, **caractérisé en ce que** le couvercle (23) est configuré de sorte à pouvoir former la surface d'applique (26) aussi bien dans la zone d'un creux (15) entre nervures que dans la zone d'une nervure (14) ou d'une tôle de convection (12), qu'en particulier à cette fin il faut tourner le couvercle (23) par rapport à la partie montant (20).

4. Support selon l'une des revendications 2 à 3, **caractérisé en ce que** le couvercle (23) peut être fixé de manière détachable contre la partie montant (20), qu'il peut être en particulier clipsé ou cranté.

5. Support selon l'une des revendications 1 à 4, **caractérisé en ce que** l'équipement de retenue (40) présente une zone de retenue (41) dans laquelle le radiateur (10) peut être supporté par son arête inférieure (16).

6. Support selon la revendication 5, **caractérisé en ce que** la zone de retenue (41) est réglable verticalement par rapport à la surface (17) du radiateur (10).

7. Support selon l'une des revendications 5 à 6, **caractérisé en ce que** l'équipement de retenue (40) et/ou la zone de retenue (41) se composent au moins localement de matière plastique.

8. Support selon l'une des revendications 1 à 7, **caractérisé en ce que** l'équipement de retenue (40) peut être immobilisé à l'aide d'un moyen de fixation (42) contre la partie montant (20).

9. Support selon l'une des revendications 1 à 8, **caractérisé en ce que** l'aile (30) peut, en actionnant un élément d'actionnement (32), être transférée de son état de départ (30.1) vers son état de montage (30.2) et/ou inversement.

10. Support selon l'une des revendications 1 à 9, **caractérisé en ce qu'**est prévu un capotage (51) qui entoure au moins localement la partie montant (20) et/ou l'équipement de retenue (40) depuis le côté visible (52) du support (50).

11. Support selon l'une des revendications 1 à 10, **caractérisé en ce que** la partie montant (20) présente un pied (24) qui est agencé contre l'extrémité (25) ne regardant pas le radiateur (10) et qu'il est possible de fixer sur le sol et/ou contre le mur d'une pièce.

12. Support selon l'une des revendications 1 à 11, **caractérisé en ce que** l'équipement de retenue (40) présente un ou deux réceptacles (44) dans lesquels il est possible d'introduire un écrou (45), en particulier un écrou carré qu'il est ensuite possible d'amener, avec un moyen d'actionnement (32) et/ou le moyen de fixation (42), en jonction opérante.

13. Support selon l'une des revendications 1 à 12, **caractérisé en ce que** l'équipement de retenue (40) est configuré bombé sur ses côtés extérieurs (43).

14. Support selon l'une des revendications 1 à 13, **caractérisé en ce que** l'équipement de retenue (40) se compose entièrement ou en partie de fonte de zinc injectée.
